# EUROPÄISCHE PATENTSCHRIFT

(11) **EP 0 551 079 B1**
(45) Veröffentlichungstag und Bekanntmachung des Hinweises auf die Patenterteilung: **08.04.1998**
(21) Anmeldenummer: 93100047.5
(22) Anmeldetag: 05.01.1993
(51) Int. Cl.: E03D 11/11, E03D 5/00

(54) **Kanalisationssystem für Gebäude und Fahrzeuge, insbesondere Reisezugwagen**
Sewage system for buildings and vehicles, especially railway carriages
Système d'égouts pour les bâtiments et les véhicules, notamment les voitures ferroviaires

(30) Priorität: 09.01.1992 DE 4200296
(43) Veröffentlichungstag der Anmeldung: 14.07.1993
(73) Patentinhaber: DUEWAG AKTIENGESELLSCHAFT, 47829 Krefeld (DE)
(72) Erfinder: Fabel, Peter, D-32423 Minden (DE); Coenes, Ulrich, D-47829 Krefeld (DE)

(56) Entgegenhaltungen:
- DE-A- 2 932 585
- FR-A- 2 180 168
- FR-A- 2 442 308
- US-A- 4 107 795

## Beschreibung

Die Erfindung betrifft ein Digestor-Kanalisationssystem für Gebäude (siehe US-A-4,107,795) und Fahrzeuge, insbesondere Reisezugwagen, mit einer Abwasser erzeugenden Einheit, beispielsweise ein Wasserklosett oder eine Küchenspüle, und einer Transportstrecke zum Verbinden der Einheit mit einem Behälter.

Die Beseitigung von Abwasser und Fäkalien bereitet insbesondere bei Reisezügen zunehmend Probleme, vor allem im Hinblick auf den Schutz der Umwelt sowie auf die Ästhetik und das Lebensgefühl moderner Menschen. Das seit Jahrzehnten angewandte und in vielen Zügen auch heute noch übliche Prinzip offener Fallrohre läuft den vorgenannten Gesichtspunkten zuwider. Im Zusammenhang mit der Einführung des Hochgeschwindigkeitsverkehrs und der damit verbundenen Zunahme von Tunnelstrecken sind geschlossene Toilettensysteme erforderlich. Dabei wurde zunächst an chemisch wirkende Systeme gedacht, die jedoch wegen der eingesetzten Chemikalien im Sinne des Umweltschutzes ebenfalls nachteilig sind.

In Hochgeschwindigkeitszügen kommen deshalb geschlossene Toilettensysteme zum Einsatz, bei denen Abwasser und Fäkalien in fahrzeugseitig angeordneten Tanks gesammelt werden, wobei diese Tanks aus Gewichtsgründen ein nur für wenige Tage ausreichendes Volumen aufweisen (siehe DE-PS 29 32 585). Die beispielsweise in viertätigem Rhythmus erforderliche Entleerung der Sammeltanks geschieht in den Endbahnhöfen der Hochgeschwindigkeitszüge mit der Folge, daß die ohnehin stark belasteten örtlichen Kommunen zusätzlich das eigentliche Entsorgungsproblem bewältigen müssen. Außerdem entstehen der Eisenbahngesellschaft hohe Kosten für eine entsprechende Infrastruktur, um den Transport der Abwasser und Fäkalien von den Zügen zur kommunalen Entsorgungsstelle technisch sicher und frei von Belästigungen durchzuführen.

Eine Ausdehnung der geschlossenen Toilettensysteme mit Sammeltanks auf den gesamten Eisenbahnverkehr scheitert derzeit an den kommunalen Entsorgungskapazitäten und den hohen Infrastrukturkosten, die dann nicht nur an den Endbahnhöfen der Hochgeschwindigkeitszüge geschaffen bzw. aufgewendet werden müßten. Das Problem der Entsorgung gilt gleichermaßen zum Beispiel für sanitäre Anlagen im Bereich von Fernstraßen und für Wochenendhäuser.

Der Erfindung liegt die Aufgabe zugrunde, ein Kanalisationssystem der gattungsgemäßen Art auf möglichst einfache und kostengünstige Weise so zu gestalten, daß anfallendes Abwasser der Umwelt in Form einwandfrei gereinigten, keimfreien Wassers ohne weiteres zugeführt werden kann, wobei Rückstände in Form von Feststoffanteilen des Abwassers vermieden werden sollen.

Diese Aufgabe wird dadurch gelöst, daß die Transportstrecke mit einem Schneidwerk zum Zerkleinern von Feststoffanteilen des Abwassers versehen ist, wobei innerhalb des Behälters ein Filterbett für die biologische Zersetzung der zerkleinerten Feststoffanteile im wesentlichen in CO₂ und Wasser angeordnet ist, und wobei der Behälter ferner eine Einrichtung für das Verdampfen sowohl des Abwassers als auch des durch die biologische Zersetzung entstehenden Wassers und einen zur Atmosphäre hin offenen Kondensationsraum aufweist.

Vorteilhafte Ausgestaltungen der Erfindung sind in den Unteransprüchen angegeben.

Ein Ausführungsbeispiel der Erfindung ist in der Zeichnung schematisch dargestellt und wird im folgenden näher beschrieben. Es zeigen
- Fig. 1: ein Abwasserkanalisationssystem, angeordnet in einem Reisezugwagen,
- Fig. 2: den in Fig. 1 dargestellten Behälter 3 in vergrößertem Maßstab.

Eine Abwasser erzeugende Einheit 1, hier ein Wasserklosett, befindet sich im Endbereich des Reisezugwagens, dessen Fußboden 9 strichpunktiert gezeichnet ist. Zur Spülung ist diese Einheit 1 über ein Fallrohr 10 an einem Brauchwasserbehälter 11 angeschlossen. Abwasser und Fäkalien gelangen über eine Transportstrecke 2 in einen Entsorgungsbehälter 3, wobei die Transportstrecke 2 im wesentlichen aus einer Rohrleitung 2b und einer Pumpe 2c mit einem integrierten Schneidwerk 2a für das Zerkleinern von Feststoffanteilen im Abwasser besteht. Die Rohrleitung 2b enthält ferner eine Rückschlagklappe 2d, um die Transportstrecke 2 im Hinblick auf den Hochgeschwindigkeitsverkehr in Richtung auf die WC-Einheit 1 druckdicht zu verschließen.

Innerhalb des Behälters 3 ist ein Filterbett 6 aus speziell aufbereiteten, natürlichen Filterfasern angeordnet. Dieses Filterbett 6 dient der biologischen Zersetzung von Feststoffanteilen des Abwassers mit Hilfe von Bakterien und Organismen, die vorwiegend in den menschlichen Ausscheidungen enthalten sind. Bei der Zersetzung entstehen hauptsächlich CO₂ und Wasser. Das CO₂ gelangt über eine Öffnung 7a in einer Entlüftungsleitung 7 ins Freie. Umgekehrt wird das biologisch wirkende Filterbett 6 durch die Öffnung 7a mit Sauerstoff versorgt. Die biologische Zersetzung wird im übrigen durch das Zerkleinern der Feststoffanteile durch das Schneidwerk 2a gefördert.

Das Abwasser und das durch die Zersetzung entstehende Wasser fließen in eine Vorratskammer 8 innerhalb des Behälters 6 und von dieser Kammer 8 aus zu einer Einrichtung 4 zum Verdampfen. Die Einrichtung 4 ist im wesentlichen aus dem eigentlichen Verdampfungsraum 4a und einem Heizelement 4b gebildet, das vorzugsweise elektrisch betrieben wird, aber auch für andere Energiequellen - wie Propangas - ausgelegt sein kann. Der Wasserdampf gelangt über ein Ausströmrohr 4c in einen Kondensationsraum 5. Bei dem Kondensat handelt es sich um einwandfrei gereinigtes, keimfreies Wasser, das ständig durch das Ablaufrohr 5a austritt. Geringe Mengen überschüssigen Wasserdampfes entweichen über die Entlüftungsleitung 7. Gemäß Fig. 2 ist das Ausströmrohr 4c so ausgebildet, daß kein Kondensat in den Verdampfungsraum 4a tropfen kann.

Zwischen dem behälterseitigen Raum des Filterbettes 6 und der Vorratskammer 8 befindet sich eine Trennwand 12, deren Höhe bestimmend ist für das Volumen eines Wasserreservoirs, das für einen Ausgleich von Betriebsspitzen günstig ist. Dem gleichen Zweck dient eine Trennwand 12' zwischen der Vorratskammer 8 und dem Verdampfungsraum 4a, wobei über das sich dort sammelnde Wasser und einen nicht dargestellten Volumenschalter die Zufuhr von Energie für das Heizelement 4b gesteuert wird.

Bezüglich der Auslegung des Heizelements 4b kann von einer mittleren Verdampfungsleistung von 4 Liter pro Stunde und WC-Einheit 1 ausgegangen werden. Aus Kostengründen und auch im Hinblick auf eine möglichst gleichmäßige Auslastung empfiehlt es sich, zwei WC-Einheiten an einen Entsorgungsbehälter 3 anzuschließen, der im Bereich der Wagenlängsmitte angeordnet ist. Vergrößert man die dann notwendige mittlere Leistung von 8 Liter pro Stunde und Wagen unter Berücksichtigung von Betriebsspitzen sicherheitshalber auf etwa 20 Liter, so ist eine Leistung von 12,5 kW für das Heizelement 4b ausreichend.

Bei normaler Benutzung entstehen im Filterbett 6 so wenig Rückstände, daß eine Durchspülung erst nach einigen Monaten erforderlich ist. Der Behälter 3 hat dafür zwei nicht dargestellte Anschlüsse (Einlauf und Rücklauf). Das Spülwasser kann ohne weiteres in die öffentliche Kanalisation geleitet werden. Der Verdampfungsraum 4a sollte für eine ebenfalls erst in größeren Zeitabständen durchzuführende Beseitigung von Mineralstoffen, die bei der Verdampfung zurückbleiben, von außen leicht zugänglich oder herausnehmbar sein.

Der beschriebene Entsorgungsbehälter 3 kann wegen seiner effektiven Arbeitsweise und des ständig möglichen Ablaufens von sauberem Wasser wesentlich kleiner ausgeführt werden als die bekannten Sammeltanks in Hochgeschwindigkeitszügen. Der Behälter beansprucht also auch weniger Einbauraum. Außerdem wirkt sich der Verdampfungsprozeß günstig auf die Betriebssicherheit aus; insbesondere eine Vereisung wird zuverlässig verhindert.

## Patentansprüche

1. Kanalisationssystem für Gebäude und Fahrzeuge, insbesondere Reisezugwagen, mit einer Abwasser erzeugenden Einheit (1) beispielsweise ein Wasserklosett oder eine Küchenspüle, und einer Transportstrecke (2) zum Verbinden der Einheit (1) mit einem Behälter (3), wobei die Transportstrecke (2) mit einem Schneidwerk (2a) zum Zerkleinern von Feststoffanteilen des Abwassers versehen ist, wobei innerhalb des Behälters (3) ein Filterbett (6) für die biologische Zersetzung der zerkleinerten Feststoffanteile im wesentlichen in CO₂ und Wasser angeordnet ist, und wobei der Behälter (3) ferner eine Einrichtung (4) für das Verdampfen sowohl des Abwassers als auch des durch die biologische Zersetzung entstehenden Wassers und einen zur Atmosphäre hin offenen Kondensationsraum (5) aufweist.

2. Kanalisationssystem nach Anspruch 1, dadurch gekennzeichnet, daß der Behälter (3) eine vom Kondensationsraum (5) ausgehende Entlüftungsleitung (7) für überschüssigen Wasserdampf aufweist.

3. Kanalisationssystem nach Anspruch 2, dadurch gekennzeichnet, daß in der Entlüftungsleitung (7) eine der Zufuhr von Sauerstoff zu dem biologisch wirkenden Filterbett (6) dienende Öffnung (7a) vorhanden ist, aus der andererseits CO₂ austreten kann.

4. Kanalisationssystem nach einem der Ansprüche 1 bis 3, dadurch gekennzeichnet, daß der Behälter (3) zumindest eine Vorratskammer (8) enthält, aus der das Abwasser und das durch die biologische Zersetzung entstehende Wasser dosiert der Verdampfungseinrichtung (4) zugeführt wird.

## Claims

1. A sewerage system for buildings and vehicles, in particular passenger carriages, having a unit (1) producing waste water, for example a water closet or a kitchen sink, and a conveying stretch (2) for connecting the unit (1) to a container (3), the conveying stretch (2) being provided with a cutter (2a) for cutting up solids constituents of the waste water, a filter bed (6) for the biological decomposition - substantially into CO₂ and water - of the cut-up solids constituents being arranged within the container (3), and the container (3) furthermore having an apparatus (4) for evaporation of both the waste water and the water produced through the biological decomposition and a condensing chamber (5) open to the atmosphere.

2. A sewerage system in accordance with Claim 1, characterised in that the container (3) has a vent line (7) for excess water vapour, this vent line (7) issuing from the condensing chamber (5).

3. A sewerage system in accordance with Claim 2, characterised in that in the vent line (7) there is an opening (7a) serving to supply oxygen to the biologically-acting filter bed (6), on the other hand CO₂ being able to issue from this opening (7a).

4. A sewerage system in accordance with any one of Claims 1 to 3, characterised in that the container (3) comprises at least one storage chamber (8) from which the waste water and the water produced through the biological decomposition is supplied to the evaporating apparatus (4) in metered quantities.

## Revendications

1. Système d'évacuation des eaux usées pour des bâtiments et des véhicules, notamment des voitures ferroviaires, avec une unité (1) produisant des eaux usées, par exemple un W.-C. ou un évier de cuisine, et un parcours de transport (2) pour relier l'unité (1) à un réservoir (3), le parcours de transport (2) étant pourvu d'une unité de coupe (2a) pour broyer les matières solides contenues dans les eaux usées, un lit filtrant (6) étant disposé à l'intérieur du réservoir (3) pour la décomposition biologique des matières solides broyées essentiellement en CO₂ et en eau, et le réservoir (3) présentant en outre un dispositif (4) pour la vaporisation tant des eaux usées que de l'eau produite par la décomposition biologique, et une chambre de condensation (5) ouverte vers l'atmosphère.

2. Système d'évacuation des eaux usées selon la revendication 1, caractérisé en ce que le réservoir (3) présente une conduite de mise à l'atmosphère (7) pour la vapeur d'eau excédentaire, conduite qui part de la chambre de condensation (5).

3. Système d'évacuation des eaux usées selon la revendication 2, caractérisé en ce qu'une ouverture (7a) est présente dans la conduite de mise à l'atmosphère (7), ouverture qui sert à l'apport d'oxygène au lit filtrant (6) à action biologique et par laquelle peut, par ailleurs, s'échapper le CO₂.

4. Système d'évacuation des eaux usées selon une des revendications 1 à 3, caractérisé en ce que le réservoir (3) contient au moins une chambre de stockage (8), à partir de laquelle les eaux usées et l'eau produite par la décomposition biologique sont apportées de façon dosée au dispositif de vaporisation (4).
